# EUROPÄISCHE PATENTANMELDUNG

(11) **EP 0 858 872 A2**
(43) Veröffentlichungstag der Anmeldung: **19.08.1998**
(21) Anmeldenummer: 97122602.2
(22) Anmeldetag: 20.12.1997
(51) Int. Cl.: B26D 7/06

(54) **Schneidemaschine**

(30) Priorität: 17.02.1997 DE 19706172
(71) Anmelder: Gebr. Graef GmbH & Co. KG, 59757 Arnsberg (DE)
(72) Erfinder: Sick, Hermann, 9020 Klagenfurt (AT)
(74) Vertreter: Fritz, Herbert, Dipl.-Ing.

(57) **Zusammenfassung**

Die vorliegende Erfindung betrifft eine Schneidemaschine mit einem Schneidmesser, einem motorisch angetriebenen und sich entlang der Messerebene hin- und herbewegenden Schneidgutschlitten, einer automatischen Schneidgutvorschubeinrichtung für den taktweisen Vorschub des Schneidguts in Richtung der Messerachse nach jedem Schnitt und einem Antrieb für die Hin- und Herbewegung des Schneidgutsschlittens, der bewegungsmäßig mit diesem Schlitten (10) gekoppelt ist. Gemäß der Erfindung ist der Antrieb der Schneidemaschine so gestaltet, daß er ein Schubkurbelgetriebe umfaßt, mittels dessen eine Rotationsbewegung einer motorisch angetriebenen Kurbel (111) in eine Hin- und Herbewegung eines Gleitkörpers (13) übersetzt. Dieser Gleitkörper (13) vollführt gleichzeitig mit dem Schlitten (10) eine Hin- und Herbewegung, wobei man bei gleichmäßiger Rotation der Kurbel (111) in verschiedenen Bewegungsphasen einer Kurbelumdrehung eine unterschiedlich rasche Linearbewegung des Schlittens (10) erzeugen kann. Dies hat den Vorteil, daß man während des Schnitts des Schneidguts den Vorschub verlangsamen kann, während der Vorschub zwischen zwei Schnitten mit erhöhter Geschwindigkeit erfolgt.

## Beschreibung

Die vorliegende Erfindung betrifft eine Schneidemaschine mit einem Schneidmesser, einem motorisch angetriebenen und sich entlang der Messerebene hin- und herbewegenden Schneidgutschlitten, einer automatischen Schneidgutvorschubeinrichtung für den taktweisen Vorschub des Schneidguts in Richtung der Messerachse nach jedem Schnitt und einem Antrieb für die Hin- und Herbewegung des Schneidgutsschlittens, der bewegungsmäßig mit diesem gekoppelt ist.

Schneidemaschinen der eingangs genannten Gattung sind aus dem Stand der Technik bekannt und werden z. B. zum automatischen Schneiden von Aufschnitt, Käse oder dergleichen eingesetzt. Bei diesen Schneidemaschinen legt die Bedienungsperson das Schneidgut ein und anschließend wird es von der Schneidemaschine nach und nach automatisch in Scheiben von gleichbleibender Schnittstärke geschnitten, indem das auf dem Schlitten liegende Schneidgut bei jedem Schnitt durch das Messer bewegt wird und nach jedem Schnitt taktweise jeweils ein Vorschub des Schneidguts in Richtung auf das Messer erfolgt, so daß das Schneidgut automatisch praktisch vollständig aufgeschnitten werden kann, ohne daß ein weiterer Eingriff durch das Bedienungspersonal erfolgt.

Es hat sich bei derartigen Schneidemaschinen gezeigt, daß der Schnitt des Schneidguts nicht mit zu hoher Geschwindigkeit erfolgen darf, da insbesondere das Ende des Schnitts beim Wiederaustreten des Schneidmessers zu einer unsauberen Schnittfläche führen kann. Auch ein zu schnelles Einschneiden des Schneidmessers zu Beginn des Schnitts kann nachteilig sein, wenn dabei das Schneidgut zusammengedrückt wird. Andererseits ist es natürlich schon erstrebenswert, daß der Schneidvorgang so rasch wie möglich erfolgt, um die Kapazität der Schneidemaschine zu erhöhen. Dies kann man dadurch erzielen, daß man die Hin- und Herbewegung des Schlittens rascher ausführt, indem man den Antrieb für die Vorschubbewegung des Schlittens entsprechend gestaltet. Dabei muß man aber aus den genannten Gründen berücksichtigen, daß das Schneiden des Schneidguts nicht zu rasch erfolgen darf.

Die Aufgabe der vorliegenden Erfindung besteht darin, eine Schneidemaschine der eingangs genannten Gattung zu schaffen, bei der der Antrieb des Schlittens so konzipiert ist, daß zwar die für eine Hin- und Herbewegung insgesamt benötigte Zeit kürzer ist, während der Schnittphase aber sich der Schlitten mit einer geringeren Vorschubgeschwindigkeit entlang der Messerebene bewegt.

Die Lösung dieser Aufgabe liefert eine erfindungsgemäße Schneidemaschine der eingangs genannten Gattung mit den kennzeichnenden Merkmalen des Hauptanspruchs. Erfindungsgemäß ist vorgesehen, daß der Antrieb der Schneidemaschine ein Schubkurbelgetriebe umfaßt. Dieses Schubkurbelgetriebe übersetzt eine Rotationsbewegung einer motorisch angetriebenen umlaufenden Kurbel in eine Hin- und Herbewegung eines Gleitkörpers. Dieser Gleitkörper ist mit dem Schlitten verbunden und überträgt daher seine Linearbewegung auf den Schlitten. Die Übersetzung durch das Schubkurbelgetriebe ist dabei so ausgestaltet, daß bei gleichmäßiger Rotation der Kurbel in verschiedenen Bewegungsphasen während einer Umdrehung der Gleitkörper und damit auch der Schlitten eine unterschiedlich rasche Linearbewegung vollführt. Dadurch kann man erreichen, daß die Bewegung des Schlittens während der Schnittphase langsamer ist, aber zwischen zwei Schnitten der Vorschub des Schlittens in die erneute Schneideposition rascher erfolgt, so daß die zwischen zwei Schnitten notwendige Zeit sich verkürzt.

Gemäß einer bevorzugten Ausführungsform der Erfindung ist der Gleitkörper unterhalb des Schlittens angeordnet, vorzugsweise in einem Maschinengehäuse. Der Gleitkörper ist vorzugsweise über einen nach oben ragenden Arm mit dem Schlitten bewegungsmäßig gekoppelt. Man kann diesen Gleitkörper beispielsweise im Maschinengehäuse unterhalb des Schlittens unterbringen und dann das Maschinengehäuse mit einem Schlitz versehen, aus dem der Gleitkörper herausragt und dann über den nach oben ragenden Arm mit dem Schlitten verbunden ist.

Das Schubkurbelgetriebe zur Übersetzung der Rotationsbewegung in die Hin- und Herbewegung des Gleitkörpers umfaßt vorzugsweise eine rotierende Kurbel, die um eine sich etwa an dem einen Ende der Kurbel befindliche Achse rotiert. Weiter ist die Kurbel vorzugsweise etwa an ihrem anderen Ende gelenkig mit einer Koppelstange verbunden. Diese Koppelstange ist dann wiederum vorzugsweise über ein Verbindungsgelenk, das sich an dem der Kurbel abgewandten Ende der Koppelstange befindet mit dem Gleitkörper verbunden.

Gemäß einer Weiterbildung der Erfindung bildet man das Schubkurbelgetriebe mit Kurbel, Koppelstange und Gleitkörper so aus, daß bei Rotation der Kurbel um ihre Achse der Gleitkörper sich erst langsamer in eine Richtung bewegt, dann schneller in die gleiche Richtung, dann eine rasche Linearbewegung in die Gegenrichtung vollzieht und dann wiederum eine langsamere Linearbewegung in diese Gegenrichtung. Man kann Kurbel, Koppelstange und Gleitkörper so anordnen und dimensionieren, daß sich diese vier Bewegungsphasen bei einer vollständigen Rotation der Kurbel um ihre Achse so vollziehen, daß jede der vier Bewegungsachse etwa sich während einer Viertelumdrehung der Kurbel vollzieht, so daß man jede dieser Bewegungsphasen einem Quadranten entsprechend 90° Grad Rotation der Kurbel zuordnen kann.

Vorzugsweise liegt der Umkehrpunkt der Bewegung des Gleitkörpers an der dem Schneidmesser abgewandten Seite des Gleitkörpers und entspricht einer Stellung, bei der Kurbel und Koppelstange sich verlängern in einer gestreckten Stellung, d. h. miteinander fluchten. Der andere Umkehrpunkt des Gleitkörpers an der Messerseite kann einer Stellung entsprechen, bei der Kurbel und Koppelstange übereinander liegen, wobei zwischen diesem zweiten Umkehrpunkt und dem ersten Umkehrpunkt des Gleitkörpers eine 180° Grad Rotation der Kurbel vollzogen wird. Vorzugsweise ist dabei die Anordnung von Gleitkörper, Schlitten und Schneidmesser zueinander so gewählt, daß das Schneiden des Schneidguts wenigstens teilweise, vorzugsweise überwiegend in der Phase der langsamen Bewegung des Gleitkörpers des Schlittens erfolgt. Dies bedeutet, daß der weitere Vorschub des Schlittens nach dem Schneiden des Schneidguts und die Rückholbewegung des Schlittens mit einer rascheren Bewegung erfolgen können.

Die erfindungsgemäße Anordnung unter Zuhilfenahme des Schubkurbelgetriebes hat den Vorteil, daß man die Kurbel so antreiben kann, daß diese eine Rotation mit gleichbleibender gegebenenfalls relativ hoher Geschwindigkeit vollzieht, was für die Lagerung und die auftretenden Kräfte von Vorteil ist. Diese Anordnung ist vorteilhaft z. B. gegenüber einem Zahnriemenantrieb, bei dem im Umlenkbereich recht hohe Beschleunigungskräfte auftreten.

Die in den Unteransprüchen genannten Merkmale betreffen bevorzugte Weiterbildungen der erfindungsgemäßen Aufgabenlösung. Weitere Vorteile der Erfindung ergeben sich aus der nachfolgenden Detailbeschreibung.

Nachfolgend wird die vorliegende Erfindung anhand eines Ausführungsbeispiels unter Bezugnahme auf die beiliegenden Zeichnungen näher beschrieben. Dabei zeigen
- Fig. 1: eine schematisch vereinfachte Draufsicht auf einen erfindungsgemäßen Antrieb für eine Schneidemaschine in einer ersten Bewegungsphase;
- Fig. 2: eine entsprechende schematisch vereinfachte Draufsicht auf einen erfindungsgemäßen Antrieb für eine Schneidemaschine in einer zweiten Bewegungsphase;
- Fig. 3: eine entsprechende schematisch vereinfachte Draufsicht auf einen Antrieb für eine erfindungsgemäße Schneidemaschine in einer dritten Bewegungsphase;
- Fig. 4: eine entsprechende schematisch vereinfachte Draufsicht auf einen erfindungsgemäßen Antrieb für eine Schneidemaschine in einer vierten Bewegungsphase;
- Fig. 5: eine Teilansicht einer erfindungsgemäßen Schneidemaschine in Richtung parallel zur Messerachse betrachtet;
- Fig. 6: eine Teilansicht einer erfindungsgemäßen Schneidemaschine in Richtung des Pfeils V und somit in Richtung der Messerebene und der Bewegungsrichtung des Schlittens betrachtet.

Zunächst wird auf die Fig. 5 und 6 Bezug genommen und anhand dieser die wesentlichen Teile einer erfindungsgemäßen Schneidemaschine erläutert. Es handelt sich um eine so genannte automatische Schneidemaschine mit einem taktweise nach jedem Schnitt in Richtung auf die Messerebene zu vorgeschobenem Schneidgut 34, das in einer Wanne 33 liegt, die sich mit dem Schneidgut taktweise nach jedem Schnitt auf das Schneidmesser 28 zubewegt. Dabei bewegt sich gleichzeitig während des Schnitts ein Schlitten 10 auf dem sich die Wanne 33 befindet in Pfeilrichtung in der Zeichnung Fig. 5 nach rechts, so daß das Schneidgut 34 durch das Messer 28 geschnitten wird und nach dem Schnitt bewegt sich der Schlitten 10 mit dem Schneidgut 34 in der Gegenrichtung in der Zeichnung Fig. 5 nach links.

Die Bewegung des Schlittens 10 entlang der Messerebene erfolgt über einen unter dem Schlitten im Maschinengehäuse untergebrachten Antrieb, der mit einem Gleitkörper 13 verbunden ist. Diesen Gleitkörper 13 kann man sowohl in Fig. 5 als auch in Fig. 6 erkennen. Man sieht, daß der Gleitkörper 13 in einen Schlitz 131 des Maschinengehäuses hineinragt und dort mit Antriebselementen verbunden ist, die weiter unten noch näher erläutert werden. Der Gleitkörper 13 hat außerdem einen senkrecht nach oben ragenden Arm 132, der bewegungsmäßig mit dem Schlitten 10 gekoppelt ist, so daß dieser eine Hin- und Herbewegung gemäß Fig. 5 vollzieht. Wenn die vordere Begrenzung des Schneidguts 34 an die Messerkante des Schneidmessers 28 gelangt, wird durch den erfindungsgemäßen Antrieb gewährleistet, daß sich der Gleitkörper 13 und mit diesem der Schlitten 10 relativ langsam bewegt und dadurch ein langsamer und sauberer Anschnitt und Durchschnitt des Schneidguts erzielt wird. Aus der in Fig. 5 dargestellten Position des Schneidguts 34, in der es sich noch relativ weit vom Schneidmesser 28 entfernt befindet, wird das Schneidgut 34 aber bedingt durch den erfindungsgemäßen Antrieb relativ schnell zum Schneidmesser 28 transportiert. Die Rückbewegung ist entsprechend, das heißt in Messernähe bewegt sich der Schlitten 10 zunächst relativ langsam zurück, gelangt dann aber rasch in seine vom Schneidmesser 28 weit entfernte Position, das heißt zu seinem Umkehrpunkt. Von dort bewegt sich der Schlitten und mit diesem das Schneidgut 34 zunächst wieder rasch auf das Schneidmesser 28 zu, bis zum Anschnitt des Schneidguts 34 und dann erfolgt das Anschneiden und Durchschneiden je nach Dicke des Schneidguts 34 wieder relativ langsam. Auf diese Weise kann man erreichen, daß das Schneidgut 34 relativ langsam geschnitten, insbesondere angeschnitten und durchgeschnitten wird, das aber die Hin- und Herbewegung des Schlittens 10 zwischen zwei Schneidvorgängen, bei der ein relativ großer Weg zurückzulegen ist mit einer größeren Vorschubgeschwindigkeit des Schlittens 10 vollzogen wird. Dadurch verliert man zwischen zwei Schnitten der automatischen Schneidemaschine nicht soviel Zeit wie in dem Fall, wenn man mit einer gleichmäßigen langsamen Vorschubgeschwindigkeit den Schlitten 10 bewegen würde. Würde man mit einer gleichmäßig schnellen Vorschubgeschwindigkeit den Schlitten bewegen, würde zwar für einen Schnitt insgesamt auch nur eine relativ kurze Zeit benötigen, hätte aber den Nachteil, daß dann auch der Anschnitt und vor allem das Ende des Schnitts des Schneidguts 34 rasch erfolgen würde, was zu einem unsauberen Schnitt führen kann.

Aufbau und Funktionsweise des erfindungsgemäßen Antriebs für den Gleitkörper 13 und somit für den Schlitten wird nun unter Bezugnahme auf die Fig. 1 bis 4 näher erläutert. Man erkennt in Fig. 1 eine motorisch angetriebene rotierende Antriebsscheibe 110, die von einem Antriebsriemen 109 über einen nicht dargestellten Motor angetrieben wird. Die Achse der Antriebsscheibe 110 ist mit 114 bezeichnet. Diese Achse 114 ist gleichzeitig Drehpunkt einer Kurbel 111, die mit der Antriebsscheibe 110 eine Rotationsbewegung um die Achse 114 vollführt.

Die rotierende Kurbel 111 ist an ihrem anderen Ende über ein Gelenk 116 mit einer Koppelstange 112 verbunden. Die Koppelstange 112 ist wiederum an ihrem anderen Ende über ein Gelenk 117 mit dem Gleitkörper 13 gelenkig verbunden. Die Kurbelstange 111 läuft somit gleichmäßig um ihre Achse 114 im Uhrzeigersinn um und veranlaßt den Gleitkörper 13 eine Hinund Herbewegung in Pfeilrichtung zu vollführen, die jedoch nicht mit einer gleichmäßigen Geschwindigkeit erfolgt.

Man erkennt, daß sich in Fig. 1 der Gleitkörper 13 in seiner extremen Position am Umlenkpunkt befindet. In dieser Position befindet sich der oben anhand der Figuren 5 und 6 beschriebene Schlitten 10 am weitesten von dem Schneidmesser 28 weg. Wenn die Kurbel 111 nun ausgehend von der Darstellung gemäß Fig. 1 eine 90° Grad Umdrehung im Uhrzeigersinn vollzieht, dann gelangt man in die Stellung gemäß Fig. 2. Wie man sieht hat dann der Gleitkörper 13 einen relativ langen Weg in Richtung auf das Schneidmesser zurückgelegt.

Bei der nächsten Teilumdrehung um weitere 90° Grad im Uhrzeigersinn gelangt man aus der Stellung gemäß Fig. 2 zu der Stellung gemäß Fig. 3. Wie man sieht hat die Kurbel 111 wieder eine Teilumdrehung von 90° Grad vollzogen, während der Gleitkörper 13 sich nur über eine relativ kurze Wegstrecke in der Zeichnung gemäß Fig. 3 nach oben verschoben hat, die wesentlich kürzer ist als die Verschiebung von Fig. 1 zu Fig. 2, wobei jedoch die Kurbel 111 in beiden Fällen die gleiche Wegstrecke zurückgelegt hat.

Die Kurbel bewegt sich nun wiederum aus der Stellung gemäß Fig. 3 um 90° Grad im Uhrzeigersinn weiter in die Stellung gemäß Fig. 4 und der Gleitkörper 13 bewegt sich dabei um einen relativ kurzen Weg in Gegenrichtung. Der Umlenkpunkt liegt also bei der Darstellung gemäß Fig. 3. Aus der in Fig. 4 dargestellten Position bewegt sich der Gleitkörper 13 dann wieder um eine relativ lange Wegstrecke in die in Fig. 1 dargestellte Position entsprechend dem zweiten Umlenkpunkt. Dabei hat wie man durch Vergleich von Fig. 4 und Fig. 1 erkennt, die Kurbel 111 wieder nur eine Teilumdrehung von 90° Grad vollzogen. Wenn man von Fig. 4 ausgeht drückt aber die Koppelstange 112 den Gleitkörper 13 in relativ kurzer Zeit über eine relativ lange Wegstrecke, da sich die Koppelstange 112 im Umlenkpunkt des Gleitkörpers gemäß Fig. 1 in einer Stellung befindet, in der sie mit der Kurbel 111 fluchtet.

Die in Fig. 2 dargestellte Position entspricht etwa der Stellung des Gleitkörpers 13 und des Schlittens 10 (hier nicht dargestellt) beim Anschnitt des Schneidguts. Die weitere Bewegung des Gleitkörpers 13 bis zum oberen Umlenkpunkt gemäß Fig. 3 erfolgt relativ langsam und somit erfolgt auch der Schnitt des Schneidguts relativ langsam. Wenn der Schnitt vollzogen ist kann die Rückbewegung des Schlittens 10 und des Gleitkörpers 13 relativ rasch erfolgen. Diese rasche Rückbewegung erfolgt zwischen den Positionen des Gleitkörpers 13 gemäß Fig. 4 und Fig. 1. Auch danach bewegt sich der Gleitkörper 13 ausgehend von der Position gemäß Fig. 1 bis in die Position gemäß Fig. 2 bei gleichmäßiger Umdrehung der Kurbel 111 relativ rasch, da, wenn der Gleitkörper 13 diesen Weg zurücklegt, im allgemeinen kein Schnitt erfolgt. Man kann also mit einer gleichmäßig über den Antrieb in Rotationsbewegung versetzten Kurbel 111 eine ungleichmäßige Hin- und Herbewegung des Gleitkörpers 13 mit langsameren und mit schnelleren Bewegungsphasen erzielen.

## Patentansprüche

1. Schneidemaschine mit einem Schneidmesser, einem motorisch angetriebenen und sich entlang der Messerebene hin- und herbewegenden Schneidgutschlitten, einer automatischen Schneidgutvorschubeinrichtung für den taktweisen Vorschub des Schneidguts in Richtung der Messerachse nach jedem Schnitt und einem Antrieb für die Hin- und Herbewegung des Schneidgutschlittens, der bewegungsmäßig mit diesem gekoppelt ist,
dadurch gekennzeichnet, daß der Antrieb ein Schubkurbelgetriebe umfaßt, das eine Rotationsbewegung einer motorisch angetriebenen Kurbel (111) in eine Hin- und Herbewegung eines Gleitkörpers (13) übersetzt, wobei der Gleitkörper (13) bei gleichmäßiger Rotation der Kurbel (111) in verschiedenen Bewegungsphasen eine unterschiedlich rasche Linearbewegung vollführt und der Gleitkörper (13) zur Hin- und Herbewegung des Schlittens (10) mit diesem verbunden ist.

2. Schneidemaschine nach Anspruch 1, dadurch gekennzeichnet, daß der Gleitkörper (13) unterhalb des Schlittens (10) angeordnet ist und mit diesem über einen nach oben ragenden Arm (132) bewegungsmäßig gekoppelt ist.

3. Schneidemaschine nach Anspruch 1 oder 2, dadurch gekennzeichnet, daß der Gleitkörper (13) im Maschinengehäuse untergebracht ist und teilweise über einen Schlitz (131) aus dem Maschinengehäuse hinausragt und dort mit dem nach oben ragenden Arm (132) verbunden ist.

4. Schneidemaschine nach einem der Ansprüche 1 bis 3, dadurch gekennzeichnet, daß das Schubkurbelgetriebe eine rotierende Kurbel (111) umfaßt, die um eine sich etwa an ihrem einen Ende befindliche Achse (114) rotiert und die Kurbel (111) etwa an ihrem anderen Ende gelenkig mit einer Koppelstange (112) verbunden ist.

5. Schneidemaschine nach einem der Ansprüche 1 bis 4, dadurch gekennzeichnet, daß die Koppelstange (112) etwa an ihrem dem Verbindungsgelenk (116) zur Kurbel (111) abgewandten Ende über ein Gelenk (117) mit dem Gleitkörper (13) verbunden ist.

6. Schneidemaschine nach einem der Ansprüche 1 bis 5, dadurch gekennzeichnet, daß Kurbel (111) und Koppelstange (112) und Gleitkörper (13) des Schubkurbelgetriebes so angeordnet und dimensioniert sind, daß bei Rotation der Kurbel (111) um ihre Achse (114) in einem ersten Quadranten der Gleitkörper eine langsamere Linearbewegung in eine Richtung vollzieht, bei Weiterrotation der Kurbel (111) in einem zweiten Quadranten der Gleitkörper (13) eine raschere Linearbewegung in die gleiche Richtung vollzieht, bei weiterer Rotation der Kurbel (111) in einem dritten Quadranten der Gleitkörper (13) eine raschere Linearbewegung in die Gegenrichtung vollzieht und bei weiterer Rotation der Kurbel (111) in einem vierten Quadranten der Gleitkörper (13) eine langsamere Linearbewegung in diese Gegenrichtung vollzieht.

7. Schneidemaschine nach einem der Ansprüche 1 bis 6, dadurch gekennzeichnet, daß der Umkehrpunkt der Bewegung des Gleitkörpers (13) an der dem Schneidmesser abgewandten Seite des Gleitkörpers (13) einer Stellung entspricht, bei der Kurbel (111) und Koppelstange (112) in sich verlängernder gestreckter Stellung miteinander fluchten.

8. Schneidemaschine nach einem der Ansprüche 1 bis 7, dadurch gekennzeichnet, daß der Umkehrpunkt des Gleitkörpers (13) an der Messerseite einer Stellung entspricht, bei der Kurbel (111) und Koppelstange (112) übereinander liegen und zwischen diesem Umkehrpunkt und dem anderen Umkehrpunkt des Gleitkörpers (13) die Kurbel (111) eine 180° Grad Rotation vollzieht.

9. Schneidemaschine nach einem der Ansprüche 1 bis 8, dadurch gekennzeichnet, daß Anordnung von Gleitkörper (13), Schlitten (10) und Schneidmesser zueinander so gewählt sind, daß das Schneiden des Schneidguts wenigstens teilweise in der Phase der langsamen Bewegung des Gleitkörpers (13) und des Schlittens (10) erfolgt.
